# EUROPÄISCHE PATENTSCHRIFT

(11) **EP 1 840 268 B1**
(45) Veröffentlichungstag und Bekanntmachung des Hinweises auf die Patenterteilung: **16.09.2009**
(21) Anmeldenummer: 07102726.2
(22) Anmeldetag: 20.02.2007
(51) Int. Cl.: E01C 23/088

(54) **Fräswalze für eine Baumaschine, Baumaschine sowie Getriebeeinheit für eine Fräswalze**
Mill cylinder for construction machinery, construction machinery and a drive unit for a mill cylinder
Fraiseuse pour un engin, engin et unité d'engrenage pour une fraiseuse

(30) Priorität: 31.03.2006 DE 102006015506
(43) Veröffentlichungstag der Anmeldung: 03.10.2007
(73) Patentinhaber: Wirtgen GmbH, 53578 Windhagen (DE)
(72) Erfinder: Holl, Bernd, 53577, Neustadt/Wied (DE); Abresch, Stefan, 56269, Elgert (DE); Lehnert, Thomas, 56587, Oberraden (DE)
(74) Vertreter: Dallmeyer, Georg

(56) Entgegenhaltungen:
- WO-A-20/04005623
- US-A- 5 722 789

## Beschreibung

Die Erfindung betrifft eine Fräswalze nach dem Oberbegriff des Anspruchs 1, bzw. eine Baumaschine nach Anspruch 24, sowie eine Getriebeeinheit für eine Fräswalze nach Anspruch 25.

Häufig ist es nötig, aufgrund unterschiedlicher Baustellensituationen und Fräsarbeiten, das Fräswerkzeug einer Straßenfräsmaschine den spezifischen Aufgaben anzupassen. Beispielsweise, wenn eine bestimmte Oberflächenrauhigkeit erreicht werden soll, ist eine Fräswalze mit einem bestimmten Linienabstand der Fräswerkzeuge, oder eine andere Werkzeugausrüstung erforderlich. In einem anderen Anwendungsfall sollen nur bestimmte Fahrbahnbreiten ausgebaut werden, so dass eine Fräswalze mit einer bestimmten Arbeitsbreite benötigt wird.

In der Regel muss in solchen Situationen eine spezielle Fräsmaschine eingesetzt werden, oder die Maschine muss mit einer der Aufgabe angepassten Fräswalze ausgerüstet werden. Gegenwärtig ist der Austausch der Fräswalzen aber sehr aufwändig und erfordert spezielle Hilfsmittel zur Montage bzw. Demontage der Fräswalze.

Aus der EP 1194651 B und der EP 1520076 B sind Fräswalzen für Straßenfräsen oder Recycler bekannt, bei denen die Fräswalze ein auswechselbares Fräsrohr aufweist, wobei die Achse des Fräsrohrs, mit Hilfe eines Stützrings, auf einer Stützringaufnahme eines drehbar gelagerten, mit einem Fräswalzenantrieb gekoppelten Körpers abgestützt ist. Der Stützring sitzt mit einem vorbestimmten Spiel auf der Stützringaufnahme, wobei in den Spalt zwischen Stützring und Stützringaufnahme Schmutzwasser, Staub und feinkörnige Teile der Straßenoberfläche eindringen können, insbesondere aufgrund von Relativbewegungen zwischen dem Stützring und der Stützringaufnahme, die aus dem Fräsprozess herrühren. Die Kapillarwirkung der Spielpassung verstärkt diesen Effekt, so dass verschmutztes Wasser und feinkörnige Partikel in die Passung eindringen.

Wenn zu Demontagezwecken das Fräsrohr mit dem Stützring von der Stützringaufnahme abgezogen werden soll, ist dies oft nur sehr schwer oder gar nicht möglich.

Bei den gegebenen Abmessungen, nämlich bei einem im Verhältnis zum Fräswalzendurchmesser in Axialrichtung kurzen Stützring, ist die Demontage nicht einfach, wobei sich allerdings auch die Montage im gereinigten Zustand durch Verkanten schwierig gestalten kann.

Auch konisch gestaltete Stützflächen haben sich nicht als praktikabel erwiesen, weil sie sich einerseits zu stark festsetzen können und andererseits ein zu großes radiales Spiel aufweisen, wenn die aufzuschiebende Fräswalze zu kurz ist. Bei einer konischen Stützfläche wäre daher eine Genauigkeit der Positionierung des konischen Stützringes und der Stützringaufnahme in einem Bereich von +/- 1 mm erforderlich, um eine Funktion überhaupt zu ermöglichen, wobei das Problem, dass sich eine Konusverbindung festfressen kann, bestehen bleibt.

Der Erfindung liegt daher die Aufgabe zugrunde, bei Fräswalzen mit auswechselbaren Fräsrohren, bei Baumaschinen mit Fräswalzen und bei Getriebeeinheiten, die eine Fräswalze antreiben, die Montage und Demontage des Fräsrohrs zu vereinfachen.

Zur Lösung dieser Aufgabe dienen die Merkmale der Ansprüche 1, 24 und 25.

Die Erfindung sieht in vorteilhafter Weise vor, dass der Stützring und die Stützringaufnahme des drehbar gelagerten Körpers mehrere zur Fräswalzenachse konzentrisch verlaufende, einander komplementäre Stützflächen mit unterschiedlichen Stützkreisdurchmessern aufweisen, die axial hintereinander mit in Abzugsrichtung abnehmenden Durchmessern gestuft angeordnet sind.

Durch die treppenförmige Gestaltung der Stützflächen des Stützrings und der Stützringaufnahme kann ohne Reduzierung der Gesamtfläche der Stützfläche erreicht werden, dass das Fräsrohr nur um den Betrag der Breite einer Stufe abgezogen werden muss, um den Stützring außer Eingriff mit der Stützringaufnahme zu bringen. Beispielsweise kann bei einer fünffachen Abstufung der Weg der erforderlich ist um die Stützflächen voneinander zu trennen, auf ein Fünftel der gesamten axialen Länge der Stützfläche reduziert werden.

Besonders vorteilhaft ist dabei, dass die wirksame Stützfläche für das Fräsrohr nahezu unverändert bleibt.

Bei einem bevorzugten Ausführungsbeispiel sind mindestens drei, vorzugsweise fünf Stützflächen axial hintereinander angeordnet.

Die Länge der axial hintereinander angeordneten Stützflächen beträgt 5 bis 40 mm, vorzugsweise 10 bis 20 mm. Auf diese Weise wird eine tragfähige Stützfläche für ein Fräsrohr einer Fräswalze geschaffen.

Die Länge einer Stützfläche kann in Axialrichtung gleich sein. Dies hat den Vorteil, dass beim Abziehen alle Stützflächen gleichzeitig außer Eingriff sind.

Alternativ kann auch die Länge der Stützflächen in Axialrichtung unterschiedlich sein und zwar vorzugsweise derart, dass die Länge der Stützflächen mit abnehmenden Stützkreisdurchmesser abnimmt. Dies hat den Vorteil, dass die Stützflächen, insbesondere bei der Montage, nicht alle gleichzeitig im Eingriff sind, wodurch die Montage erleichtert werden kann.

Nach einem weiteren vorteilhaften Ausführungsbeispiel ist vorgesehen, dass die Stützflächen des Stützringes gegenüber der Stützflächen der Stützringaufnahme axial in Abzugsrichtung des Fräsrohres versetzt sind, derart, dass an den Stufenübergängen Ringkammern gebildet sind.

Die Ringkammern können in vorteilhafter Weise dazu benutzt werden, mit einem Korrosionsschutzmittel oder einem Schmiermittel gefüllt zu werden.

Hierzu können die Ringkammern mit einem Einspritzkanal verbunden sein, über den ein Korrosionsschutzmittel und/oder ein Schmiermittel einspritzbar ist. Beispielsweise kann der Einspritzkanal einen Nippel zum Einspritzen von Fett aufweisen.

Die Stützflächen können mit einer Gleitschicht beschichtet sein, um die Montage und Demontage zu erleichtern.

Die Stützringaufnahme kann aus einem einteiligen Ring bestehen oder auch einstückig mit dem drehbar gelagerten Körper sein. Die einteilige Stützringaufnahme kann beispielsweise auf den drehbar gelagerten Körper aufgeschoben werden und dort axial fixiert werden.

Alternativ kann die Stützringaufnahme einstückig mit dem drehbar gelagerten Körper sein, wodurch die Anzahl der Bauteile reduziert werden kann.

Nach einer Alternative ist vorgesehen, dass die Stützringaufnahme aus einem mehrteiligen, vorzugsweise zweiteiligen Ring besteht, der auf dem drehbar gelagerten Körper montierbar ist. Eine derartige Stützringaufnahme ist vorteilhaft, wenn eine Stützringaufnahme nicht auf den drehbar gelagerten Körper aufschiebbar ist.

Die Stützringaufnahme ist axial unbeweglich auf dem drehbar gelagerten Körper montiert und bildet ein Los-Lager. Die Stützringaufnahme kann axial an unterschiedlichen Stellen auf dem drehbar gelagerten Körper fixiert sein.

Nach einer vorteilhaften Weiterbildung der Erfindung ist vorgesehen, dass der drehbar gelagerte Körper ein Walzengrundkörper zum Abstützen des Fräsrohres und/oder ein Abtriebsgehäuse einer Getriebeeinheit des Fräswalzenantriebs ist.

Die Achse des Fräsrohres kann bei einer zweiseitigen Lagerung einerseits in einer entfernbaren Seitenwand gelagert sein und andererseits sich mit Hilfe des Stützrings auf der Stützringaufnahme des drehbar gelagerten Körpers abstützen, wobei das Fräsrohr nach dem Entfernen der Seitenwand von der Stützringaufnahme des drehbar gelagerten Körpers in Abzugsrichtung abziehbar ist.

Bei einer vorteilhaften Weiterbildung ist vorgesehen, dass der Walzengrundkörper mit dem Fräswalzenantrieb gekoppelt ist und das der Seitenwand zugewandte Ende des Fräsrohres abstützt.

Bei einer weiteren vorteilhaften Weiterbildung der Erfindung ist vorgesehen, dass an dem Fräsrohr oder an dem drehbar gelagerten Körper eine Abdrückeinrichtung angreift, mit der das Fräsrohr in Abzugsrichtung von der gelagerten Position zur Demontage abziehbar ist. Dabei kann die Abdrückeinrichtung mechanisch oder hydraulisch vorgesehen sein.

Des Weiteren ist in besonders vorteilhafter Weise vorgesehen, dass die axialen hintereinander angeordneten Stützflächen mit unterschiedlichem Stützkreisdurchmesser an den Stufenübergängen eine beispielsweise unter 45° verlaufende Fase aufweisen. Diese Fase ermöglicht es, bei der Montage das Fräsrohr leichter zu zentrieren, wodurch die Montage vereinfacht wird. Vorzugsweise wird eine unter 45° verlaufende Fase verwendet.

Im Folgenden werden unter Bezugnahme auf die Zeichnungen Ausführungsbeispiele der Erfindung näher erläutert. Es zeigen:
- Fig. 1: eine Straßenbaumaschine,
- Fig. 2: eine beidseitig gelagerte Fräswalze,
- Fig. 3: die aufeinanderliegenden Stützflächen des Stützrings und der Stützringaufnahme gemäß Ausschnitt III in Fig. 2,
- Fig. 4: ein alternatives Ausführungsbeispiel für eine Stützringaufnahme mit Fettschmierung,
- Fig. 5: eine zweiteilige Stützringaufnahme,
- Fig. 6: einen Schnitt entlang der Linie VI-VI in Fig. 5,
- Fig. 7: eine Abdrückeinrichtung gemäß vergrößertem Detail VII in Fig. 2,
- Fig. 8: einen Halbschnitt des Stützrings in Richtung der Pfeile VIII in Fig. 5,
- Fig. 9: ein weiteres Ausführungsbeispiel für die Lagerung eines Fräsrohres und
- Fig. 10: ein Ausführungsbeispiel für eine einseitige bzw. fliegende Lagerung des Fräsrohres.

In Fig. 1 ist eine Straßenbaumaschine 1 dargestellt, in der ein Fräsrohr-Schnellwechselsystem eingesetzt werden kann.

Die Straßenbaumaschine ist eine Straßenfräse, die im allgemeinen einen Maschinenrahmen aufweist, auf dem ein Verbrennungsmotor und ein Fahrstand montiert ist. Die selbstfahrende Straßenbaumaschine weist höhenverstellbare, an dem Maschinenrahmen befestigte Hubsäulen auf, an denen Stützräder oder Kettenlaufwerke montiert sind.

Die Fräswalze 2 befindet sich unter dem Maschinenrahmen in einem Walzenkasten 9, der seitlich die Seitenwänden 13, 15 aufweist. Mit dem Bezugszeichen 7 ist die Schnittkontur der auf der Fräswalze 2 befindlichen Werkzeuge angedeutet. Das von der Fräswalze 2 abgearbeitete Material wird in an sich bekannter Weise auf ein erstes Förderband abgeworfen oder auf ein zweites, höhenverstellbares und schwenkbares Förderband weiterbefördert.

In Fig. 2 ist eine Fräswalze 2 drehbar zwischen orthogonal zur Achse 20 der Fräswalze 2 verlaufenden Seitenwänden 13, 15 des Walzenkastens 9 gelagert und wird über eine an der antriebsseitigen Seitenwand 13 gelagerte Antriebseinrichtung 16 und eine Getriebeeinheit 17, angetrieben. Die in Fig. 2 dargestellte Fräswalze 2 besteht aus einem einstückigen Fräsrohr 4, das auswechselbar an einem Walzengrundkörper 19 befestigt ist. Der Walzengrundkörper 19 ist seinerseits an dem Abtriebsgehäuse 21 der Getriebeeinheit 17 befestigt. Der Walzengrundkörper 19 ist axial neben dem Antriebsgehäuse 21 angeordnet und überträgt das Drehmoment der Getriebeeinheit 17 in der Art eines Untersetzungsgetriebes auf das jeweils eingesetzte Fräsrohr 4.

Der Fräswalzenantrieb 16 besteht vorzugsweise aus einem Riementrieb.

Das Fräsrohr ist in Fig. 2 über einen Ringflansch 23 an den Walzengrundkörper 19 angeschraubt, der seinerseits drehbar in der entfernbaren Seitenwand 15 gelagert ist. Auf der dem Fräswalzenantrieb 16 zugewandten Seite des Fräsrohrs 4 ist ein drehfest mit dem Fräsrohr 4 verbundener Stützring 8 angeordnet, der mit einer auf dem Abtriebsgehäuse 21 sitzende Stützringaufnahme 12 kooperiert.

Der Stützring 8 und die Stützringaufnahme 12 weisen mehrere zur Fräswalzenachse 20 konzentrisch verlaufende einander komplementäre Stützflächen 22, 24 mit unterschiedlichen Stützkreisdurchmessern auf, die axial hintereinander mit in Richtung der Seitenwand 15 abnehmenden Durchmesser gestuft angeordnet sind. In dem Ausführungsbeispielen sind beispielsweise fünf Stützflächen axial hintereinander angeordnet. Die axiale Länge der Stützflächen 22, 24 beträgt in den dargestellten Ausführungsbeispielen 15 mm, kann allerdings je nach Durchmesser der Fräswalze 2 zwischen 5 und 40 mm, vorzugsweise zwischen 10 und 20 mm variieren.

Die Ausführungsbeispiele zeigen, dass die axiale Länge aller Stützflächen 22, 24 gleich ist. Sie können allerdings auch eine unterschiedliche Länge aufweisen, und zwar vorzugsweise derart, dass die Länge der Stützflächen 22, 24 mit abnehmendem Stützkreisdurchmesser abnimmt.

Wie am besten aus den Fign. 3 und 4 ersichtlich wird, sind die Stützflächen 22 des Stützringes 8 gegenüber den Stützflächen 24 der Stützringaufnahme 12 axial in Richtung der Seitenwand 15 versetzt, derart, dass an den Stufenübergängen Ringkammern 25 gebildet sind. Die Ringkammern 25 können mit einem Korrosionsschutzmittel und/oder einem Schmiermittel gefüllt werden. Wie aus Fig. 4 ersichtlich, kann ein Einspritzkanal 26 vorgesehen sein, über den, wie aus Fig. 3 ersichtlich, mindestens drei Ringkammern 25 z.B. mit Fett über einen Schmiernippel 28 versorgen werden können.

Die Stützflächen 22, 24 können mit einer Gleitschicht zur Erleichterung der Montage und Demontage des Fräsrohrs 4 beschichtet sein.

Die Stützringaufnahme 12 kann aus einem einteiligen Ring, wie aus Fig. 2 ersichtlich bestehen, oder kann auch einstückig mit dem Abtriebsgehäuse 21 der Getriebeeinheit 17 sein, wie aus den Ausführungsbeispielen der Fign. 9 und 10 hervorgeht.

Alternativ kann, wie aus den Fign. 5 und 6 ersichtlich ist, die Stützringaufnahme 12 aus einem mehrteiligen, in den Figuren 5 und 6 zweiteiligen Ring bestehen, der auf einem drehbar gelagerten Körper, z.B. das Abtriebsgehäuse 21 der Getriebeeinheit 17 montierbar ist.

Dabei kann die Stützringaufnahme 12 auch axial beweglich auf einen drehbar gelagerten Körper montiert sein, wie es in den Ausführungsbeispielen der Fign. 2 bis 4 möglich ist, oder axial unbeweglich auf dem drehbar gelagerten Körper montiert sein, wie aus den Ausführungsbeispielen der Fign. 9 und 10 hervorgeht.

In Fig. 5 sind Befestigungsschrauben 14 ersichtlich, mit denen die Stützringaufnahme 12 auf einen drehbar gelagerten Körper montierbar ist. Es versteht sich, dass der drehbare Körper auch aus einem Ring- oder Anschlussflansch bestehen kann und nicht zwingend ein Abtriebsgehäuse 21 oder ein Walzengrundkörper 19 sein muss.

Fig. 6 ist ein Schnitt entlang der Linie VI-VI in Fig. 5, wobei der Schnittverlauf durch den Einspritzkanal 26 verläuft.

Fig. 8 zeigt eine Seitenansicht der Stützringaufnahme 12, entlang der Linie VIII-VIII in Fig. 5.

In Fig. 7 ist eine mechanische Abdrückeinrichtung 29 gezeigt, bei der mit Hilfe von Schrauben 30 das Fräsrohr 4 von seiner Lagerung auf der Stützringaufnahme abgezogen werden kann.

Hierzu werden die Schrauben 30 gegen den Befestigungsflansch 23 geschraubt, wodurch das Fräsrohr 4 der Fräswalze 2 abgezogen werden kann.

Aus Fig. 8 ist auch ersichtlich, dass zwischen den Stützflächen 24 der Stützringaufnahme 12 an den Stufenübergängen jeweils eine unter 45° verlaufende Fase 32 vorgesehen ist, die das Montieren und Zentrieren des Fräsrohres 4 erleichtert. Entsprechende Fasen 32 sind zwischen den Stützflächen 22 des Stützrings 8 ebenfalls vorgesehen.

Die Stützflächen 22, 24 verlaufen konzentrisch zu der Fräswalzenachse 20, vorzugsweise koaxial. Die Höhe einer Stufe zwischen den Stützflächen 22, 24 beträgt beispielsweise 1 bis 4 mm, wobei ein Stufensprung von 2 mm sich als besonders vorteilhaft erwiesen hat.

## Patentansprüche

1. Fräswalze (2) für eine Baumaschine, insbesondere eine Straßenfräse (1) oder einen Recycler, mit einem auswechselbaren zur fräswalzenachse (20) koaxialen Fräsrohr (4), wobei das Fräsrohr (4) mit Hilfe eines Stützrings (8) auf einer Stützringaufnahme (12) eines drehbar gelagerten, mit einem Fräswalzenantrieb (16) gekoppelten Körpers abgestützt ist,
**dadurch gekennzeichnet,**
**dass** der Stützring (8) und die Stützringaufnahme (12) des drehbar gelagerten Körpers mehrere zur Fräswalzenachse (20) konzentrisch verlaufende, einander komplementäre Stützflächen (22, 24) mit unterschiedlichem Stützkreisdurchmessem aufweisen, die axial hintereinander mit in Abzugsrichtung abnehmenden Durchmessern gestuft angeordnet sind.

2. Fräswalze nach Anspruch 1, **dadurch gekennzeichnet, dass** mindestens drei, vorzugsweise fünf Stützflächen (22, 24) axial hintereinander angeordnet sind.

3. Fräswalze nach Anspruch 1 oder 2, **dadurch gekennzeichnet, dass** die die axiale Länge der Stützflächen (22, 24) 5 bis 40 mm, vorzugsweise 10 bis 20 mm, beträgt.

4. Fräswalze nach einem der Ansprüche 1 bis 3, **dadurch gekennzeichnet, dass** die Länge aller Stützflächen (22, 24) in Axialrichtung gleich ist.

5. Fräswalze nach einem der Ansprüche 1 bis 3, **dadurch gekennzeichnet, dass** die Länge der Stützflächen (22, 24) in Axialrichtung unterschiedlich ist, und zwar derart, dass die Länge der Stützflächen mit abnehmendem Stützkreisdurchmesser abnimmt.

6. Fräswalze nach einem der Ansprüche 1 bis 5, **dadurch gekennzeichnet, dass** die Stützflächen (22) des Stützringes (8) gegenüber den Stützflächen (24) der Stützringaufnahme (12) axial in Abzugsrichtung vernetzt sind, derart dass an den Stufenübergängen Ringkammern (25) gebildet sind.

7. Fräswalze nach Anspruch 6, **dadurch gekennzeichnet, dass** die Ringkammern (25) mit einem Korrosionsschutzmittel und/oder ein Schmiermittel füllbar sind.

8. Fräswalze nach einem der Ansprüche 6 oder 7, **dadurch gekennzeichnet, dass** die Ringkammern (25) mit einem Einspritzkanal (26) zum Einspritzen von Korrosionsschutzmittel und/oder einem Schmiermittel verbunden sind.

9. Fräswalze nach einem der Ansprüche 1 bis 8, **dadurch gekennzeichnet, dass** die Stützflächen (22, 24) mit einer Gleitschicht beschichtet sind.

10. Fräswalze nach einem der Ansprüche 1 bis 9, **dadurch gekennzeichnet, dass** die Stützringaufnahme (12) aus einem einteiligen Ring besteht oder einstückig mit dem drehbar gelagerten Körper ist.

11. Fräswalze nach einem der Ansprüche 1 bis 9, **dadurch gekennzeichnet, dass** die Stützringaufnahme (12) aus einem mehrteiligen, vorzugsweise zweiteiligen Ring besteht, der auf den drehbar gelagerten Körper montierbar ist.

12. Fräswalze nach einem der Ansprüche 1 bis 11, **dadurch gekennzeichnet, dass** die Stützringaufnahme (12) axial unbeweglich auf dem drehbar gelagerten Körper montiert ist.

13. Fräswalze nach einem der Ansprüche 1 bis 11, **dadurch gekennzeichnet, dass** die Stützringaufnahme (12) axial beweglich auf dem drehbar gelagerten Körper montiert ist.

14. Fräswalze nach einem der Ansprüche 1 bis 13, **dadurch gekennzeichnet, dass** der drehbar gelagerte Körper ein Walzengrundkörper (19) zum Abstützen de Fräsrohres (4) und/oder ein Abtriebsgehäuse (21) einer Getriebeeinheit (17) des Fräswalzenantriebs (16) ist.

15. Fräswalze nach einem der Ansprüche 1 bis 14, **dadurch gekennzeichnet, dass** die Fräswalze (2) einerseits in einer entfernbaren Seitenwand gelagert ist und andererseits sich mit Hilfe des Stützrings (8) des Fräsrohres (4) auf der Stützringaufnahme (12) des drehbar gelagerten Körpers abstützt, wobei die Fräswalze (2) nach dem Entfernen der Seitenwand (15) von der Stützringaufnahme (12) des drehbar gelagerten Körpers in Abzugsrichtung abziehbar ist.

16. Fräswalze nach Anspruch 15, **dadurch gekennzeichnet, dass** der Walzengrundkörper (19) mit dem Fräswalzenantrieb (16) gekoppelt ist und das der Seitenwand (15) zugewandte Ende des Fräsrohres (4) abstützt.

17. Fräswalze nach einem der Ansprüche 14 bis 16, **dadurch gekennzeichnet, dass** das Fräsrohr (4) einen Befestigungsflansch (23) aufweist, der an dem Walzengrundkörper (19) befestigbar ist und der sich auf dem Walzengrundkörper (19) abstützt.

18. Fräswalze nach einem der Ansprüche 1 bis 17, **dadurch gekennzeichnet, dass** an dem Fräsrohr (4) oder an dem drehbar gelagerten Körper eine Abdrückeinrichtung (29) angreift, mit der das Fräsrohr (4) in Abzugsrichtung von der gelagerten Position zur Demontage abziehbar ist.

19. Fräswalze nach Anspruch 18, **dadurch gekennzeichnet, dass** die Abdrückeinrichtung (29) aus Abdrückschrauben besteht, die in dem Befestigungsflansch des Fräsrohres angeordnet sind.

20. Fräswalze nach Anspruch 18, **dadurch gekennzeichnet, dass** die Abdrückeinrichtung (29) aus einer hydraulischen Einrichtung besteht.

21. Fräswalze nach Anspruch 18, **dadurch gekennzeichnet, dass** die hydraulische Abdrückeinrichtung von der getriebeseitigen Seitenwand (13) auf die Stirnseite des Fräsrohres (4) einwirkt.

22. Fräswalze nach Anspruch 20, **dadurch gekennzeichnet, dass** die hydraulische Abdrückeinrichtung von dem Befestigungsflansch (23) des Fräsrohres (4) auf den Walzengrundkörper (19) einwirkt.

23. Fräswalze nach einem der Ansprüche 1 bis 17, **dadurch gekennzeichnet, dass** die axial hintereinander angeordneten Stützflächen (22, 24) mit unterschiedlichem Stützkreisdurchmesser an den Stufenübergängen eine beispielsweise unter 45 grad verlaufende Fase (32) aufweisen.

24. Baumaschine, insbesondere Straßenfräse oder Recycler, in der eine Fräswalze (2) nach einem der Ansprüche 1 bis 23 angeordnet oder gelagert ist.

25. Getriebeeinheit (17) für eine Straßenfräse (1) oder einen Recycler mit einem drehbar gelagerten Abtriebsgehäuse (21), an dem ein auswechselbares Fräsrohr (4) einer Fräswalze (2) mit Hilfe eines Stützrings (8) auf einer Stützringaufnahme (12) des drehbar gelagerten Abtriebsgehäuses (21) abgestützt ist, insbesondere für eine Fräswalze (2) nach einem der Ansprüche 1 bis 23, **dadurch gekennzeichnet, dass** der Stützring (8) und die Stützringaufnahme (12) des drehbar gelagerten Abtriebsgehäuses (21) mehrere zur Fräswalzenachse (20) konzentrisch verlaufende, einander komplementäre Stützflächen (22, 24) mit unterschiedlichen Stützkreisdurchmessern aufweisen, die axial hintereinander mit in Abzugsrichtung des Fräsrohrs (4) abnehmenden Durchmessern gestuft angeordnet sind.

## Claims

1. Milling drum (2) for a construction machine, in particular a road milling machine (1) or a recycler, with an interchangeable milling tube (4) arranged coaxially to the axis (20) of the milling drum, where the milling tube (4) is supported, by means of a support ring (8), on a support ring mount (12) of a rotating body coupled to a milling drum drive (16),
**characterized in that**
the support ring (8) and the support ring mount (12) of the rotating body display several complementary supporting surfaces (22, 24) arranged concentrically to the axis (20) of the milling drum, where the said supporting surfaces (22, 24) have different supporting circle diameters and are arranged behind one another axially with their diameters decreasing incrementally in the pulling direction.

2. Milling drum in accordance with claim 1, **characterized in that** at least three, preferably five supporting surfaces (22, 24) are arranged behind one another axially.

3. Milling drum in accordance with claim 1 or 2, **characterized in that** the supporting surfaces (22, 24) have an axial length of 5 to 40 mm, preferably 10 to 20 mm.

4. Milling drum in accordance with one of claims 1 to 3, **characterized in that** the length of all supporting surfaces (22, 24) is equal in axial direction.

5. Milling drum in accordance with one of claims 1 to 3, **characterized in that** the length of the supporting surfaces (22, 24) is different in axial direction, namely in such a manner that the length of the supporting surfaces decreases in accordance with the decreasing supporting circle diameter.

6. Milling drum in accordance with one of claims 1 to 5, **characterized in that** the supporting surfaces (22) of the support ring (8) are offset axially in relation to the supporting surfaces (24) of the support ring mount (12) when seen in the pulling direction in such a manner that annular chambers (25) are formed at the junctions of the individual steps.

7. Milling drum in accordance with claim 6, **characterized in that** the annular chambers (25) are suitable for being filled with an anti-corrosive agent and/or a lubricant.

8. Milling drum in accordance with claim 6 or 7, **characterized in that** the annular chambers (25) are connected with an injection duct (26) for injecting an anti-corrosive agent and/or a lubricant.

9. Milling drum in accordance with one of claims 1 to 8, **characterized in that** the supporting surfaces (22, 24) are coated with a gliding layer.

10. Milling drum in accordance with one of claims 1 to 9, **characterized in that** the support ring mount (12) consists of a single-part ring or is integral with the rotating body.

11. Milling drum in accordance with one of claims 1 to 9, **characterized in that** the support ring mount (12) consists of a multi-part, preferably two-part ring that is suitable for being mounted on the rotating body.

12. Milling drum in accordance with one of claims 1 to 11, **characterized in that** the support ring mount (12) is mounted on the rotating body in an immovable manner axially.

13. Milling drum in accordance with one of claims 1 to 11, **characterized in that** the support ring mount (12) is mounted on the rotating body in a movable manner axially.

14. Milling drum in accordance with one of claims 1 to 13, **characterized in that** the rotating body is a basic drum body (19) for supporting the milling tube (4) and/or an output housing (21) of a gearbox unit (17) of the milling drum drive (16).

15. Milling drum in accordance with one of claims 1 to 14, **characterized in that** the milling drum (2) is, on the one hand, mounted in a removable side wall and, on the other hand, rests upon the support ring mount (12) of the rotating body by means of the support ring (8) of the milling tube (4), where the milling drum (2) can be pulled from the support ring mount (12) of the rotating body in the pulling direction after the side wall (15) has been removed.

16. Milling drum in accordance with claim 15, **characterized in that** the basic drum body (19) is coupled with the milling drum drive (16) and supports the end of the milling tube (4) facing the side wall (15).

17. Milling drum in accordance with one of claims 14 to 16, **characterized in that** the milling tube (4) shows a mounting flange (23) that is suitable for being attached to the basic drum body (19) and is supported by the basic drum body (19).

18. Milling drum in accordance with one of claims 1 to 17, **characterized in that** a push-off device (29) engages with the milling tube (4) or with the rotating body, which permits the milling tube (4) to be pulled from its mounted position in the pulling direction for the purpose of disassembly.

19. Milling drum in accordance with claim 18, **characterized in that** the push-off device (29) consists of push-off screws that are arranged in the mounting flange of the milling tube.

20. Milling drum in accordance with claim 18, **characterized in that** the push-off device (29) consists of a hydraulic appliance.

21. Milling drum in accordance with claim 18, **characterized in that** the hydraulic push-off device acts upon the front end of the milling tube (4) from the side wall (13) on the gearbox side.

22. Milling drum in accordance with claim 20, **characterized in that** the hydraulic push-off device acts upon the basic drum body (19) from the mounting flange (23) of the milling tube (4).

23. Milling drum in accordance with one of claims 1 to 17, **characterized in that** the supporting surfaces (22, 24), arranged behind one another axially with different supporting circle diameters, show a chamfer (32) of, for instance, less than 45° at the junctions of the individual steps.

24. Construction machine, in particular road milling machine or recycler, in which a milling drum (2) is arranged or mounted in accordance with one of the claims 1 to 23.

25. Gearbox unit (17) for a road milling machine (1) or a recycler with a rotating output housing (21), where an interchangeable milling tube (4) of a milling drum (2) is supported, by means of a support ring (8), on a support ring mount (12) of the rotating output housing (21), in particular for a milling drum (2) in accordance with one of claims 1 to 23, **characterized in that** the support ring (8) and the support ring mount (12) of the rotating output housing (21) display several complementary supporting surfaces (22, 24) arranged concentrically to the axis (20) of the milling drum, where the said supporting surfaces (22, 24) have different supporting circle diameters and are arranged behind one another axially with their diameters decreasing incrementally in the pulling direction of the milling tube (4).

## Revendications

1. Fraiseuse (2) pour un engin, particulièrement une fraise routière (1) ou un récycleur, avec un tube de fraisage (4) échangeable, coaxial à l'axe (20) de la fraiseuse, ledit tube de fraisage (4) est supporté, par moyen d'un anneau de support (8), sur un logement d'anneau de support (12) d'un corps couplé avec un entraînement de fraiseuse (16) et monté de manière rotative,
**caractérisée en ce que**
ledit anneau de support (8) et le logement d'anneau de support (12) du corps monté de manière rotative comprennent plusieurs faces de support (22, 24) complémentaires l'une à l'autre, concentriques par rapport à l'axe (20) de la fraiseuse, lesdites faces présentant différents diamètres du cercle de support qui sont rangés axialement l'un derrière l'autre en étages, le diamètre décroissant selon la direction de démontage.

2. Fraiseuse selon la revendication 1, **caractérisée en ce qu'**au moins trois, de préférence cinq faces de support (22, 24) sont rangées axialement l'une derrière l'autre.

3. Fraiseuse selon la revendication 1 ou 2, **caractérisée en ce que** la longueur axiale des faces de support (22, 24) est 5 à 40 mm, de préférence 10 à 20 mm.

4. Fraiseuse selon l'une quelconque des revendications 1 à 3, **caractérisée en ce que** la longueur de toutes faces de support (22, 24) est égale dans la direction axiale.

5. Fraiseuse selon l'une quelconque des revendications 1 à 3, **caractérisée en ce que** la longueur des faces de support (22, 24) est différente selon la direction axiale de manière que la longueur des faces de support décroît avec la décroissance du diamètre du cercle de support.

6. Fraiseuse selon l'une quelconque des revendications 1 à 5, **caractérisée en ce que** les faces de support (22) dudit anneau de support (8) sont décalées axialement, selon la direction de démontage, par rapport aux faces de support (24) dudit logement d'anneau de support (12) de manière à ce que des chambres annulaires (25) soient formées au niveau des transitions entre les étages.

7. Fraiseuse selon la revendication 6, **caractérisée en ce que** les chambres annulaires (25) peuvent être remplies avec un agent de protection anticorrosion et/ou un lubrifiant.

8. Fraiseuse selon la revendication 6 ou 7, **caractérisée en ce que** les chambres annulaires (25) sont raccordées à une lumière d'injection (26) pour l'injection d'un agent de protection anticorrosion et/ou d'un lubrifiant.

9. Fraiseuse selon l'une quelconque des revendications 1 à 8, **caractérisée en ce que** les faces de support (22, 24) sont recouvertes d'une couche de glissement.

10. Fraiseuse selon l'une quelconque des revendications 1 à 9, **caractérisée en ce que** le logement d'anneau de support (12) est formé par un anneau unitaire ou est d'un seul tenant avec le corps monté rotatif.

11. Fraiseuse selon l'une quelconque des revendications 1 à 9, **caractérisée en ce que** le logement d'anneau de support (12) est formé par un anneau en plusieurs parties, de préférence en deux parties, apte à être attaché sur ledit corps monté rotatif.

12. Fraiseuse selon l'une quelconque des revendications 1 à 11, **caractérisée en ce que** le logement d'anneau de support (12) est fixé de manière immobile axialement sur ledit corps monté rotatif.

13. Fraiseuse selon l'une quelconque des revendications 1 à 11, **caractérisée en ce que** le logement d'anneau de support (12) est monté de manière mobile axialement sur ledit corps monté rotatif.

14. Fraiseuse selon l'une quelconque des revendications 1 à 13, **caractérisée en ce que** le corps monté rotatif est un corps basal de rouleau (19) pour supporter le tube de fraisage (4) et/ou un boîtier de sortie (21) d'une unité d'engrenage (17) de l'entraînement (16) de la fraiseuse.

15. Fraiseuse selon l'une quelconque des revendications 1 à 14, **caractérisée en ce que** la fraiseuse (2) est supportée, d'une part, dans une paroi latérale amovible et, d'autre part, s'appui sur ledit logement d'anneau de support (12) du corps monté rotatif, par moyen dudit anneau de support (8) du tube de fraisage (4), la fraiseuse (2) étant détachable selon la direction de démontage après la paroi latérale (15) est enlevé du logement d'anneau de support (12).

16. Fraiseuse selon la revendication 15, **caractérisée en ce que** le corps basal de rouleau (19) est couplé avec l'entraînement de la fraiseuse (16) et supporte l'extrémité du tube de fraisage (4) tournée vers la paroi latérale (15).

17. Fraiseuse selon l'une quelconque des revendications 14 à 16, **caractérisée en ce que** le tube de fraisage (4) comprend un rebord de montage (23) apte à être fixé audit corps basal de rouleau (19) et s'appuyant sur ledit corps basal de rouleau (19).

18. Fraiseuse selon l'une quelconque des revendications 1 à 17, **caractérisée en ce qu'**un moyen pousseur (29) s'engage audit tube de fraisage (4) ou audit corps monté rotatif, le tube de fraisage (4) étant détachable selon la direction de démontage, hors la position montée, pour le démontage.

19. Fraiseuse selon la revendication 18, **caractérisée en ce que** le moyen pousseur (29) est formé par des vis pousseurs situés dans le rebord de montage du tube de fraisage.

20. Fraiseuse selon la revendication 18, **caractérisée en ce que** le moyen pousseur (29) est formé par un moyen hydraulique.

21. Fraiseuse selon la revendication 18, **caractérisée en ce que** le moyen pousseur hydraulique agit sur la face frontale du tube de fraisage (4) à partir de la paroi latérale (13) côté de l'engrenage.

22. Fraiseuse selon la revendication 20, **caractérisée en ce que** le moyen pousseur hydraulique agit sur le corps basale de rouleau (19) à partir du rebord de montage (23) du tube de fraisage (4).

23. Fraiseuse selon l'une quelconque des revendications 1 à 17, **caractérisée en ce que** les faces de support (22, 24) rangées axialement l'une derrière l'autre, présentant des diamètres de cercle de support différents aux transitions entre les étages, ont un chanfrein (32) s'étendant sous 45 degrés, par exemple.

24. Engin, en particulier fraise routière ou récycleur, dans lequel est agencé ou supporté une fraiseuse (2) selon l'une quelconque des revendications 1 à 23.

25. Unité d'engrenage (17) pour une fraise routière (1) ou un récycleur avec un boîtier de sortie (21) monté rotatif, sur lequel un tube de fraisage (4) échangeable d'une fraiseuse (2) est appuyé, par moyen d'un anneau de support (8), sur un logement d'anneau de support (12) du boîtier de sortie (21) monté rotatif, en particulier pour une fraiseuse (2) selon l'une quelconque des revendications 1 à 23, **caractérisée en ce que** ledit anneau de support (8) et le logement d'anneau de support (12) du boîtier de sortie (21) monté de manière rotative comprennent plusieurs faces de support (22, 24) complémentaires l'une à l'autre, concentriques par rapport à l'axe (20) de la fraiseuse, lesdites faces présentant différents diamètres du cercle de support qui sont rangés axialement l'un derrière l'autre en étages, le diamètre décroissant selon la direction de démontage du tube de fraisage (4).
